# FASCICULE DE BREVET EUROPEEN

(11) **EP 0 190 952 B1**
(45) Date de publication et mention de la délivrance du brevet: **17.05.1989**
(21) Numéro de dépôt: 86400034.4
(22) Date de dépôt: 09.01.1986
(51) Int. Cl.: H01H 35/34

(54) **Mano-contact à deux seuils**
Manokontakt mit zwei Schwellen
Mano contact with two thresholds

(30) Priorité: 11.01.1985 FR 8500376
(43) Date de publication de la demande: 13.08.1986
(73) Titulaire: JAEGER, F-92303 Levallois-Perret (FR)
(72) Inventeur: Boulet, Jacques, F-95240 Cormeilles en Parisis (FR)
(74) Mandataire: Martin, Jean-Jacques

(56) Documents cités:
- FR-A- 2 107 788
- FR-A- 2 513 313
- FR-A- 2 521 341
- GB-A- 1 304 085
- GB-A- 1 440 756
- US-A- 3 064 094
- US-A- 3 121 145

## Description

La présente invention concerne un mano-contact, tel que ceux permettant la surveillance d'une pression de travail dont les variations, au-delà d'un seuil prédéterminé,. doivent être signalées, et plus particulièrement un mano-contact à deux seuils.

De tels dispositifs sont utilisés pour détecter une baisse anormale de pression, par exemple pour la pression d'huile d'une pompe à huile de véhicule automobile, ou pour détecter une hausse anormale de pression, par exemple pour des enceintes contenant du gaz à haute pression. Un témoin d'alerte est alors indispensable pour éviter des conséquences dangereuses créées par de telles variations de pression au-delà d'un seuil prédéterminé.

L'état de la technique concerné peut être illustré par le document US-A-3 064 094, le document GB-A-1 304 085, et le document FR-A-2 521 341. Citons pour mémoire les dispositifs plus anciens illustrés dans le document GB-A-1 440 756, le document US-A-3 121 145 et le document FR-A-2 107 788.

La plupart des dispositifs existants ne comprennent qu'un organe mobile de contact, or il est intéressant, pour certaines applications, de pouvoir disposer de deux seuils de détection, le premier correspondant à une simple alerte, le deuxième correspondant à un seuil dangereux à ne pas dépasser, et exigeant en général un arrêt de fonctionnement.

Les dispositifs à double seuil existants présentent une structure compliquée, nécessitant l'emploi d'un nombre élevé de pièces, et ne présentent pas toujours une fiabilité élevée, à la fois mécanique et électrique.

Un dispositif à double seuil typique est décrit dans le document FR-A-2 513 313, illustrant un mano-contact comportant un boîtier isolant portant des languettes de contact, et dont une cavité permet de loger un organe mobile isolant supportant deux organes mobiles de contact, une coupelle fixe conductrice, ladite coupelle étant traversée par un poussoir qui est en contact avec une membrane dont l'autre face est soumise à l'action d'une pression, et des moyens élastiquement déformables tendant à maintenir les deux organes mobiles de contact dans leurs positions de repos, lesdits organes mobiles de contact coopérant, en fonction des valeurs de la pression agissant sur ladite membrane, avec ladite coupelle pour ouvrir ou fermer des circuits électriques comprenant lesdites languettes de contact en prenant trois états de contact différents pour lesquels les positions (ouvert ou fermé) des deux organes mobiles de contact diffèrent, avec un premier état dans lequel les positions (ouvert ou fermé) des deux organes mobiles de contact sont opposées, un second état dans lequel les positions sont inverses des précédentes, et un troisième état dans lequel les organes mobiles de contact sont en position ouvert.

La structure de ce dispositif est compliquée, en particulier pour la coupelle fixe conductrice qui est en forme de timbale, dont le fond est percé de plusieurs ouvertures, et pour l'organe de contact associé à trois branches. Les éléments constitutifs sont disposés de part et d'autre du fond de la timbale, ce qui a pour conséquence d'abord de compliquer la structure et le fonctionnement, et ensuite de présenter des positions extrêmes où un contact est fermé tandis que l'autre est ouvert, ce qui oblige à prévoir un relais extérieur si on veut avoir deux contacts repos. De plus, la fiabilité et la précision sont altérées par la complexité de la structure : outre le risque de coincement des pièces télescopiques, il y a un risque d'écrasement du contact disposé entre le fond de l'organe mobile isolant et le fond de la timbale fixe conductrice en cas de brusque surpression (coup de bélier) ; enfin, la section de travail de la membrane variant en cours de fonctionnement (poussoir, puis poussoir et organe mobile), cela oblige à prévoir un ressort de maintien suffisamment fort, au détriment de la précision.

Or, dans le domaine de la construction automobile, en particulier, il est intéressant d'avoir des dispositifs de contrôle et/ou d'alerte, en particulier pour des circuits hydrauliques de graissage ou de freinage, qui soient à la fois fiables, précis, et d'un coût de fabrication concurrentiel.

L'objet de l'invention est de proposer un mano-contact à deux seuils, permettant le contrôle et/ou l'alerte en cas de variations de pression anormales, et qui soit de structure simple, et de fiabilité et précision durables.

Un autre objet de l'invention est de permettre une utilisation aussi bien pour des hausses anormales que des baisses anormales de pression.

Un autre objet de l'invention est d'avoir un mano-contact qui puisse remplacer immédiatement un dispositif existant, sans démontage compliqué.

Il s'agit plus particulièrement d'un mano-contact à deux seuils, du type précité, caractérisé par le fait que la coupelle fixe conductrice est essentiellement de forme plane et sert de fond à la cavité du boîtier isolant, de sorte que l'organe mobile isolant, les organes mobiles de contact et les moyens de maintien soient tous disposés du même côté de ladite coupelle, et par le fait que l'organe mobile isolant est un manchon portant extérieurement un premier organe mobile de contact monté coulissant et intérieurement un second organe mobile de contact monté coulissant, et présentant des butées extérieure et intérieure adaptées aux déplacements desdits organes mobiles de contact, lesdits moyens de maintien et lesdites butées étant tels que les trois états de contact comprennent un état dans lequel les deux organes mobiles de contact sont en position fermé, conformément à la partie caractérisante de la revendication 1.

Selon le type d'utilisation, le premier état correspond à la pression normale, le deuxième et le troisième états correspondant à deux seuils prédéterminés pour une hausse de pression ; en variante, le troisième état correspond à la pression normale, le deuxième et le premier états correspondant alors à deux seuils prédéterminés pour une baisse de pression.

Les moyens de maintien des organes mobiles de contact sont avantageusement des ressorts coaxiaux, lesdits ressorts assurant la liaison électrique entre un organe mobile de contact et la languette de contact associée.

De préférence, le manchon constituant l'organe mobile isolant peut présenter extérieurement et intérieurement une rainure longitudinale recevant une patte des organes mobiles de contact associés, recourbée en direction de la coupelle fixe conductrice pour une butée de contact contre ladite coupelle.

Pour obtenir une structure simple et compacte, il est intéressant de monter directement le manchon sur l'extrémité du poussoir ; ladite extrémité du poussoir se prolonge à l'intérieur de l'organe mobile isolant pour former une butée avec une excroissance centrale du boîtier isolant, ladite excroissance saillant d'une paroi dudit boîtier traversée par les languettes de contact, et traverse un fond de l'organe mobile isolant, dont la face intérieure constitue la butée pour l'organe mobile de contact monté à l'intérieur dudit organe mobile isolant, ledit organe mobile de contact présentant une patte recourbée traversant ledit fond. L'extrémité du poussoir sert alors de guide pour le ressort maintenant l'organe mobile de contact intérieur à l'organe mobile isolant contre le fond dudit organe mobile.

D'autres avantages de l'invention apparaîtront plus clairement à la lumière de la description qui va suivre et du dessin annexé, concernant un mode de réalisation préférentiel de l'invention, en référence à la figure unique illustrant en coupe axiale un mano-contact conforme à l'invention.

Le mano-contact représenté comporte un boîtier isolant 1 destiné à être fixé, de préférence par sertissage, sur un corps métallique 2 (en général hexagonal, présentant une extrémité filetée) dont l'alésage central 3 laisse passer une pression de travail schématisée par la flèche 4.

Le boîtier 1 présente à une extrémité, de façon connue, deux logements ouverts permettant l'enfichage de cosses pour la liaison électrique avec deux languettes plates de contact 5, 6, avec une paroi de séparation 7. Les languettes 5, 6 traversent une paroi 8 du boîtier 1 ; de part et d'autre de cette paroi, chaque languette présente une portion classique pour le branchement par l'extérieur du boîtier, et une portion, sur la forme de laquelle on reviendra par la suite, intérieure à une cavité 9 débouchant à l'autre extrémité dudit boîtier et permettant de loger les organes mobiles de contact du mano-contact.

Il est prévu une coupelle conductrice 10, essentiellement plane, servant de fond à la cavité 9, et étant traversée en son centre par un poussoir 11 réalisé en matière isolante. Ce poussoir 11 est au contact d'une membrane 12 dont le bord périphérique est pincé entre un bord de la coupelle 10 et une rondelle d'étanchéité 13, l'ensemble se logeant dans un alésage correspondant du corps métallique 2, et étant serti sur ledit corps pour une bonne étanchéité ; l'autre face de la membrane 12 est donc soumise à la pression de travail. La coupelle conductrice 10, en liaison électrique avec le corps métallique 2, présente une forme classique en cuvette, ce qui assure le maintien de la membrane 12, et évite tout pincement de celle-ci, quelle que soit la position du poussoir 11 par rapport au fond de ladite coupelle.

Le mano-contact comporte également un organe mobile isolant 14, logé dans la cavité 9 du boîtier 1 et monté directement sur l'extrémité du poussoir 11 par son fond 15 ; le maintien de l'organe mobile 14 peut être réalisé par collage, ou par la combinaison d'une butée et de l'effet d'un ressort comme illustré. Cet organe mobile isolant 14 a la forme d'un manchon, et il supporte deux organes mobiles de contact 16, 17, montés coulissants. L'organe mobile de contact 16, monté à l'extérieur du manchon isolant 14, a la forme d'une rondelle munie d'une patte 18 (saillant initialement vers l'intérieur au découpage de la rondelle), recourbée en direction de la coupelle conductrice 10 pour une butée de contact contre ladite coupelle ; la patte 18 est reçue dans une rainure longitudinale 19 du manchon isolant 14, ce qui assure un bon guidage, sans coincement, de l'organe mobile de contact 16. De la même façon, l'organe mobile de contact 17, monté à l'intérieur du manchon isolant 14, a la forme d'une rondelle munie d'une patte 20 (saillant initialement vers l'extérieur au découpage de la rondelle), recourbée comme la patte 18 en direction de la coupelle conductrice 10 pour une butée de contact contre ladite coupelle ; la patte 20 est reçue de façon analogue dans une rainure longitudinale 21 du manchon isolant 14, et traverse le fond 15 du manchon par une ouverture correspondante qui prolonge en fait directement ladite rainure 21.

Il est en outre prévu des moyens tendant à maintenir les organes mobiles de contact 16, 17 contre la coupelle fixe conductrice 10, et des moyens de butée associés auxdits organes.

Les moyens de maintien sont ici des ressorts coaxiaux, 22 pour l'organe de contact intérieur 17, et 23 pour l'organe mobile de contact extérieur 16, qui remplissent également une fonction électrique en plus de leur fonction mécanique, qui consiste à assurer la liaison électrique entre un organe mobile de contact et la languette de contact associée. Ainsi, le ressort 23 applique l'organe mobile de contact 16, c'est-à-dire en fait la patte 18, contre la coupelle conductrice 10, tandis qu'à son autre extrémité, il s'appuie contre un anneau replié 24, de la languette de contact 6 ; ce ressort est ici maintenu en position par une paroi légèrement conique de la cavité 9. Pour éviter un déséquilibre dans le plan d'appui du ressort 23, on pourrait soit prévoir une cale (non représentée) rattrapant l'épaisseur de l'anneau 24, soit prévoir un anneau large presque complet formant un appui global pour la spire inférieure. De même, le ressort 22 applique l'organe mobile de contact 17, c'est-à-dire en fait la patte 20, contre la coupelle conductrice 10, tandis qu'à son autre extrémité, il s'appuie contre un anneau replié 25 de la languette de contact 5 ; ce ressort est ici maintenu en position par l'extrémité du poussoir 11 et par une excroissance centrale 26 saillant de la paroi 8 du boîtier. Il est à noter que cette excroissance 26 forme une butée extrême pour le poussoir 11, ce qui est meilleur qu'une simple butée de la rondelle du poussoir 11 contre le fond de la coupelle 10.

Les moyens de butée sont avantageusement portés par le manchon isolant 14 lui-même : ici, le fond 15 forme la butée intérieure associée à l'organe mobile de contact 17, tandis qu'une collerette 27 (complète ou partielle) forme la butée extérieure associée à l'organe mobile de contact 16. Il va de soi que pour avoir deux seuils, les butées doivent correspondre à une course axiale différente.

Il est important de noter que, dans le cadre de l'invention, la coupelle fixe conductrice sert de fond à la cavité du boîtier isolant, de sorte que l'organe mobile isolant 14, les organes mobiles de contact 16, 17, et les ressorts 22, 23 sont tous disposés du même côté de ladite coupelle, laquelle peut ainsi être réalisée très simplement, par exemple par emboutissage. Ceci permet d'obtenir une structure d'ensemble particulièrement simple, avec une fiabilité durable (risque faible de coincement, risque nul d'écrasement d'un contact en cas de surpression brutale), et une bonne précision (la section de travail de la membrane reste celle de l'extrémité adjacente du poussoir, de sorte qu'une raideur de ressort plus faible est possible).

Le fonctionnement du mano-contact de l'invention va maintenant être décrit.

La position illustrée sur la figure unique est une position de repos, occupée par le mano-contact en l'absence de pression. Lorsque la pression nominale (flèche 4) est appliquée, le poussoir isolant 11 est disposé au voisinage du fond de la coupelle conductrice 10 (ou contre ce fond), de sorte que les butées 15 et 27 maintiennent les pattes 20 et 18 des organes de contact associés éloignées de la face en regard de la coupelle 10 : les circuits électriques associés sont donc ouverts. Si la pression appliquée diminue, l'action combinée des ressorts 22, 23, provoque un déplacement du manchon isolant 14 en direction de la coupelle 10 : on arrive ainsi à un premier seuil pour lequel seule la patte est en butée de contact contre ladite coupelle, tandis que l'autre patte 20 est encore maintenue éloignée par sa butée, de sorte que le circuit correspondant à la languette de contact 6 est seul fermé (par l'intermédiaire du ressort 23), ce qui peut commander par exemple un premier témoin lumineux. Si la pression baisse encore, la patte 20 vient à son tour en butée de contact contre la coupelle 10, et on arrive à un deuxième seuil pour lequel les circuits correspondants sont fermés (par l'intermédiaire des ressorts 22 et 23), ce qui peut commander par exemple un deuxième témoin lumineux. On observera que les contacts sont tous deux soit ouverts, soit fermés, ce qui est plus homogène que pour les dispositifs connus, et évite la présence d'un inverseur extérieur si on veut avoir deux contacts repos.

Le choix des ressorts (tarage, longueur) et de la course axiale des butées détermine la sensibilité du mano-contact, ainsi que sa gamme de pressions de fonctionnement, les seuils étant prédéterminés pour chaque application. Notons qu'il est envisageable de prévoir un réglage en agissant sur la portion accessible des languettes 5, 6, donc par là sur les anneaux de contact associés 25, 24.

Le mano-contact de l'invention fonctionne naturellement dans les deux sens. Si l'on s'intéresse en effet à des variations de pression dans le sens d'une surpression, alors la position de repos illustrée devient la position à la pression nominale. Si la pression augmente, le manchon isolant 14 est éloigné contre l'action des ressorts 22, 23, jusqu'à ce que la patte 20 ne bute plus contre la coupelle 10 par l'action de la butée associée 15 : c'est le premier seuil. Si la pression augmente encore, la butée 27 va agir sur l'organe mobile de contact 16, et la patte associée 18 ne butera également plus contre ladite coupelle : c'est le deuxième seuil.

En variante du mode de réalisation qui vient d'être décrit, on pourrait envisager une séparation des fonctions électrique et mécanique remplies par les ressorts, en prévoyant un moyen supplémentaire de contact ; on pourrait aussi prévoir des moyens de rappel agissant directement sur le poussoir. On pourrait enfin prévoir des formes différentes pour les languettes et/ou organes mobiles de contact selon les types d'applications et de branchements envisagés.

## Revendications

1. Mano-contact à deux seuils, comportant un boîtier isolant (1) portant des languettes de contact (5, 6), et dont une cavité (9) permet de loger un organe mobile isolant (14) supportant deux organes mobiles de contact (16, 17), une coupelle fixe conductrice (10), ladite coupelle étant traversée par un poussoir (11) qui est en contact avec une membrane (12) dont l'autre face est soumise à l'action d'une pression, et des moyens élastiquement déformables tendant à maintenir les deux organes mobiles de contact dans leurs positions de repos, lesdits organes mobiles de contact coopérant, en fonction des valeurs de la pression agissant sur ladite membrane, avec ladite coupelle pour ouvrir ou fermer des circuits électriques comprenant lesdites languettes de contact en prenant trois états de contact différents pour lesquels les positions (ouvert ou fermé) des deux organes mobiles de contact (16, 17) diffèrent, avec un premier état dans lequel les positions (ouvert ou fermé) des deux organes mobiles de contact (16, 17) sont opposées, un second état dans lequel les positions sont inverses des précédentes, et un troisième état dans lequel les organes mobiles de contact (16, 17) sont en position ouvert, caractérisé par le fait que la coupelle fixe conductrice (10) est essentiellement de forme plane et sert de fond à la cavité (9) du boîtier isolant, de sorte que l'organe mobile isolant (14), les organes mobiles de contact (16, 17) et les moyens de maintien (22, 23) soient tous disposés du même côté de ladite coupelle, et par le fait que l'organe mobile isolant (14) est un manchon portant extérieurement un premier organe mobile de contact (16) monté coulissant et intérieurement un second organe mobile de contact (17) monté coulissant, et présentant des butées extérieure et intérieure (27, 15) adaptées aux déplacements desdits organes mobiles de contact (16, 17), lesdits moyens de maintien et lesdites butées étant tels que les trois états de contact comprennent un état dans lequel les deux organes mobiles de contact (16,17) sont en position fermé.

2. Mano-contact selon la revendication 1, caractérisé par le fait que le premier état correspond à la pression normale, le deuxième et le troisième états correspondant à deux seuils prédéterminés pour une hausse de pression.

3. Mano-contact selon la revendication 1, caractérisé par le fait que le troisième état correspond à la pression normale, le deuxième et le premier états correspondant à deux seuils prédéterminés pour une baisse de pression.

4. Mano-contact selon la revendication 1, caractérisé par le fait que les moyens de maintien des organes mobiles de contact (16, 17) sont des ressorts coaxiaux, lesdits ressorts assurant la liaison électrique entre un organe mobile de contact (16, 17) et la languette de contact associée (6, 5).

5. Mano-contact selon la revendication 1, caractérisé par le fait que l'organe mobile isolant (14) présente extérieurement et intérieurement une rainure longitudinale (19, 21) recevant une patte (18, 20) des. organes mobiles de contact (16, 17) associés, recourbée en direction de la coupelle fixe conductrice (10) pour une butée de contact contre ladite coupelle.

6. Mano-contact selon la revendication 1, caractérisé par le fait que l'organe mobile isolant (14) est directement monté sur l'extrémité du poussoir (11).

7. Mano-contact selon la revendication 6, caractérisé par le fait que l'extrémité du poussoir (11) se prolonge à l'intérieur de l'organe mobile isolant (14) pour former une butée avec une excroissance centrale (26) du boîtier isolant, ladite excroissance saillant d'une paroi (8) dudit boîtier traversée par les languettes de contact (5, 6).

8. Mano-contact selon l'une des revendications 6 et 7, caractérisé par le fait que l'extrémité du poussoir (11) traverse un fond (15) de l'organe mobile isolant (14), dont la face intérieure constitue la butée pour l'organe mobile de contact (17) monté à l'intérieur dudit organe mobile isolant, ledit organe mobile de contact présentant une patte (20) recourbée traversant ledit fond.

9. Mano-contact selon la revendication 8, caractérisé par le fait que l'extrémité du poussoir (11) sert de guidage pour le ressort (22) maintenant l'organe mobile de contact (17) intérieur à l'organe mobile isolant (14) contre le fond (15 dudit organe mobile.

## Claims

1. A two-threshold pressure switch comprising an insulating housing (1) bearing contact blades (5, 6), and having a cavity (9) which receives an insulating moving member (14) supporting two moving contact members (16,17), a fixed conductive cap (10) having a pusher (11) passing therethrough, with said pusher being in mechanical contact with a membrane (12) whose opposite face is subjected to the action of a pressure, and resiliently deformable holding means urging the two moving contact members in a rest position, with said moving contact members co-operating as a function of the pressure acting on said membrane, with said cap to open or close corresponding electrical circuits including said contact blades, by having three different contact positions with different positions (open or close) of the two moving contact members (16, 17), with a first position wherein the positions (open or close) of the two moving contact members (16, 17) are opposed, a second position wherein these positions are reciprocal of the previous ones, and a third position wherein the moving contact members (16, 17) are in open position, characterized in that the conductive cap (10) has a substantially plane shape and acts as an end wall for the cavity (9) of said insulating housing, such that the said insulating moving member (14), said moving contact members (16, 17), and said holding means (22, 23) are all located on the same side of said cap, and in that the moving insulating member (14) is a sleeve having a first moving contact member (16) slidably mounted on the outside thereof and a second moving contact member (17) slidably mounted on the inside thereof, said sleeve having an outside abutment (27) and an inside abutment (15) respectively adapted to the movements of said first and second moving contact members (16, 17), with said holding means and said abutments being so designed that the three contact positions include a position wherein the two moving contact members (16, 17) are in close position.

2. A pressure switch according to claim 1, characterized in that said first position corresponds to normal pressure, and said second and third positions correspond to two predetermined thresholds of increasing pressure.

3. A pressure switch according to claim 1, characterized in that said third position corresponds to normal pressure, and said second and first positions correspond to two predetermined thresholds of reducing pressure.

4. A pressure switch according to claim 1, characterized in that the means for holding the moving contact members (16, 17) are constituted by coaxial springs, said springs providing respective electrical connections between associated ones of said moving contact members (16, 17) and the said contact blades (6, 5).

5. A pressure switch according to claim 1, characterized in that the insulating moving member (14) has a first, outside, longitudinally-extending groove (19) and a second, inside, longitudinally-extending groove (21), with each of said grooves receiving a tab (18, 20) from a corresponding one of said moving contact members (16, 17), said tabs being curved towards said fixed conductive cap (10) in order to come into abutting engagement therewith.

6. A pressure switch according to claim 1, characterized in that the. insulating moving member (14) is directly mounted on the end of said pusher (11).

7. A pressure switch according to claim 6, characterized in that the end of the pusher (11) extends inside said insulating moving member (14) to come into abutment with a central projection (26) inside said insulating housing, said projection extending from a wall (8) of said housing through which said contact blades (5, 6) pass.

8. A pressure switch according to anyone of claims 6 and 7, characterized in that the end of said pusher (11) passes through an end wall (15) of said insulating moving member (14), with the inside face of said end wall constituting said inside abutment for the moving contact member (17) disposed inside said insulating moving member, and with said moving contact member having a tab (20) which passes through said end wall.

9. A pressure switch according to claim 8, characterized in that the end of said pusher (11) serves to guide a spring (22) for holding said moving contact member (17) inside the insulating moving member (14) against said end wall (15) of said insulating moving member.

## Patentansprüche

1. Druckwächter mit zwei Schaltschwellen, der ein Kontaktzungen (5, 6) tragendes, isolierendes Gehäuse (1) aufweist und dessen einer Hohlraum (9) die Unterbringung eines bewegbaren, isolierenden Organs (14) ermöglicht, das zwei bewegbare Kontaktorgane (16, 17) trägt, mit einem leitenden, fest angeordneten Schalenteil (10), der durch einen Stößel (11) durchgriffen ist, der mit einer Membran (12) in Berührung ist, deren andere Seite mit einem Druck beaufschlagbar ist, und mit elastisch verformbaren Haltemitteln, die die beiden bewegbaren Kontaktorgane in ihren Ruhestellungen zu halten suchen, wobei die genannten bewegbaren Kontaktorgane in Abhängigkeit der Werte des auf die genannte Membran einwirkenden Drucks mit dem genannten Schalenteil zusammenwirken, um elektrische Stromkreise zu öffnen oder zu schließen, die die genannten Kontaktzungen tur die Einnahme dreier unterschiedlicher Kontaktzustände enthalten, für welche die Schaltpositionen (geöffnet oder geschlossen) der beiden beweglichen Kontaktorgane (16, 17) unterschiedlich sind, mit einem ersten Zustand, in dem die Schaltpositionen (geöffnet oder geschlossen) der beiden bewegbaren Kontaktorgane (16, 17) einander entgegengesetzt sind, einem zweiten Zustand, in dem die Schaltpositionen gegenüber den vorgenannten umgekehrt sind, und einem dritten Zustand, in dem die bewegbaren Kontaktorgane (16, 17) in der geöffneten Position sind, dadurch gekennzeichnet, daß der fest angeordnete, leitende Schalenteil (10) im wesentlichen eine ebene Form besitzt und als Boden des Hohlraumes (9) des isolierenden Gehäuses dient, derart, daß das bewegbare isolierende Organ (14), die bewegbaren Kontaktorgane (16, 17) und die Haltemittel (22, 23) alle auf derselben Seite des genannten Schalenteils angeordnet sind, und daß das bewegbare isolierende Organ (14) eine Hülse ist, die außen ein erstes bewegbares Kontaktorgan (16), das verschiebbar angeordnet ist, und im Innern ein zweites bewegbares Kontaktorgan (17), das verschiebbar angeordnet ist, trägt und äußere und innere Anschläge (27, 15) aufweist, die zum Verschieben der genannten bewegbaren Kontaktorgane (16, 17) dienen, wobei die genannten Haltemittel und die genannten Anschläge so ausgebildet sind, daß die drei Kontaktzustände einen Zustand umfassen, in dem die beiden bewegbaren Kontaktorgane (16,17) sich in ihren geschlossenen Stellungen befinden.

2. Druckwächter nach Anspruch 1, dadurch gekennzeichnet, daß der erste Zustand einem Normaldruck entspricht und der zweite und der dritte Zustand zwei vorbestimmten Schwellenwerten bei einem Druckanstieg entsprechen.

3. Druckwächter nach Anspruch 1, dadurch gekennzeichnet, daß der dritte Zustand einem Normaldruck entspricht und der zweite und der erste Zustand zwei vorbestimmten Schwellenwerten bei einem Druckabfall entsprechen.

4. Druckwächter nach Anspruch 1, dadurch gekennzeichnet, daß die Haltemittel der bewegbaren Kontaktorgane (16, 17) koaxiale Federn sind, die die elektrische Verbindung zwischen einem bewegbaren Kontaktorgan (16, 17) und der zugehörigen Kontaktzunge (6, 5) sicherstellen.

5. Druckwächter nach Anspruch 1, dadurch gekennzeichnet, daß das bewegbare isolierende Organ (14) außen und innen eine Längsnut (19, 21) aufweist, in denen ein Lappen (18, 20) des jeweils zugehörigen bewegbaren Kontaktorganes (16, 17) aufgenommen ist, wobei die Lappen in Richtung auf den fest angeordneten leitenden Schalenteil (10) für eine Kontaktabstützung an dem genannten Schalenteil umgebogen sind.

6. Druckwächter nach Anspruch 1, dadurch gekennzeichnet, daß das bewegbare isolierende Organ (14) unmittelbar auf dem Ende des Stößels (11) angeordnet ist.

7. Druckwächter nach Anspruch 6, dadurch gekennzeichnet, daß das Ende des Stößels (11) ins Innere des bewegbaren isolierenden Organes (14) hinein verlängert ist, um einen mit einem zentralen Vorsprung (26) des isolierenden Gehäuses zusammenwirkenden Anschlag zu bilden, wobei der genannte Vorsprung sich von einer Wand (8) des genannten Gehäuses erstreckt, die von den Kontaktzungen (5, 6) durchgriffen ist.

8. Druckwächter nach einem der Ansprüche 6 und 7, dadurch gekennzeichnet, daß das Ende des Stößels (11) sich durch einen Boden (15) des bewegbaren isolierenden Organs (14) erstreckt, der mit seiner Innenfläche einen Anschlag für das bewegbare Kontaktorgan (17) bildet, das im Innern des genannten bewegbaren isolierenden Organes angeordnet ist, wobei das genannte bewegbare Kontaktorgan einen umgebogenen Lappen (20) besitzt, der den genannten Boden durchgreift.

9. Druckwächter nach Anspruch 8, dadurch gekennzeichnet, daß das Ende des Stößels (11) als Führung für die Feder (22) dient, die das im Innern des bewegbaren isolierenden Organs (i4) befindliche bewegbare Kontaktorgan (17) in Anlage an dem Boden (15) des genannten bewegbaren Organes hält.
